# EUROPÄISCHE PATENTSCHRIFT

(11) **EP 0 788 431 B1**
(45) Veröffentlichungstag und Bekanntmachung des Hinweises auf die Patenterteilung: **23.12.1998**
(21) Anmeldenummer: 95935343.4
(22) Anmeldetag: 19.10.1995
(51) Int. Cl.: B41F 17/26, B41F 7/16

(54) **DRUCKEINRICHTUNG ZUM BEDRUCKEN VON COMPACT-DISCS (CD)**
PRINTER FOR PRINTING COMPACT DISCS (CD)
DISPOSITIF D'IMPRESSION POUR L'IMPRESSION DE DISQUES COMPACTS (CD)

(30) Priorität: 26.10.1994 DE 4438246
(43) Veröffentlichungstag der Anmeldung: 13.08.1997
(73) Patentinhaber: METRONIC GERÄTEBAU GMBH & CO., 97209 Veitshöchheim (DE)
(72) Erfinder: ERHARD, Helmut, D-97332 Volkach (DE); SCHNEIDER, Georg, D-97080 Würzburg (DE)
(86) Internationale Anmeldenummer: DE9501459
(87) Internationale Veröffentlichungsnummer: WO9613386

(56) Entgegenhaltungen:
- EP-A- 0 581 378
- EP-B- 0 518 892
- DE-A- 4 328 011
- GB-A- 2 192 364
- US-A- 4 939 992

## Beschreibung

Die Erfindung betrifft eine Druckeinrichtung zum Bedrucken von vereinzelten flachen Druckträgern in Form von Compact-Discs, gemäß dem Patentanspruch 1.

Durch die DE 43 28 011 A1 ist eine Vorrichtung zum Mehrschichtlackieren von Blechtafeln bekanntgeworden. Ein Drucken, insbesondere ein registerhaltiges Drucken, ist mit dieser Vorrichtung nicht vorgesehen und auch nicht möglich. Auch ist der Abstand zwischen zwei Lackauftragzylindern zweier unmittelbar benachbarter Lackauftragwerke größer als die Länge der zu lackierenden Bleche.

Die DE 29 38 292 B2 zeigt eine Mehrfarben- Druckeinrichtung zum Bedrucken einer flachen Platte, die unmittelbar anschließend beschichtet wird. Der Mehrfarbendruck geschieht im Flexodruck, also einem Hochdruckverfahren. Der Muster- oder Plattenzylinder wird mehrfarbig nebeneinander eingefärbt und gibt seinen Farbauftrag auf eine zu bedruckende Platte ab.

Die gattungsgemäße EP 0 581 378 A1 offenbart eine Druckeinrichtung zum Bedrucken von vereinzelten flachen Druckträgern,- wie z.B. Compact-Discs (CDs)-, im Mehrfarbendruck. Mittels einer Zuführeinrichtung werden die zu bedruckenden Druckträger einer Mehrzahl von hintereinander angeordneten Druckwerken zugeführt. Die Druckstellen der Druckwerke haben dabei einen Abstand voneinander, der größer ist als der Durchmesser bzw. die Länge der Druckträger.

Z.b. durch die EP 0 518 892 B1 sind farbzonenlose Kurzfarbwerke bekanntgeworden.

Der Erfindung liegt die Aufgabe zugrunde eine Druckeinrichtung zum mehrfarbigen Bedrucken von vereinzelten flachen Drucktägern in Form von Compact- Discs zu schaffen.

Diese Aufgabe wird durch die Merkmale des Patentanspruches 1 gelöst.

Die mit der Erfindung erzielbaren Vorteile bestehen insbesondere darin, daß zum Bedrucken von Compact- Disks das sog. feuchtmittellose Flachdruckverfahren im Mehrfarbendruck angewendet werden kann. Der Anfahrausschuß kann vermindert werden, weil sog. kurze farbzonenlose Farbwerke eingesetzt werden können. Es können mehrere Ströme von Compact- Disks gleichzeitig bedruckt werden, wobei das Motiv nicht gleich zu sein braucht. Es kann auf Stützeinrichtungen in der Bewegungsbahn der Druckträger zwischen den Druckwerken verzichtet werden.

Ein Ausführungsbeispiel ist in der Zeichnung dargestellt und wird im folgenden näher beschrieben.

Es zeigen
- Figur 1:: eine Vorderansicht eines Ausführungsbeispiels der erfindungsgemäßen Druckeinrichtung in schematischer Darstellung,
- Figur 2:: einen Schnitt II - II in Figur 1.

Die Druckeinrichtung 1 dient zum Bedrucken von Plastic-Scheiben 2 , insbesondere von sog. Compact- Disks, im folgenden kurz Scheiben 2 genannt. Sie besteht im wesentlichen ,- in Produktionsrichtung gesehen -, aus einer Vereinzelungseinrichtung 3 für die gestapelten Scheiben 2 einer Zuführeinrichtung 4 zum Transport der zu bedruckenden Scheiben 2 von der Vereinzelungseinrichtung 3 zu einem ersten Druckwerk 6, eine Mehrzahl, - z B. vier - , von Druckwerken 6 bis 9, einer Transporteinrichtung 11 zum Transport von bedruckten Scheiben 12 zu einer Auslegeeinrichtung 13 für die bedruckten Scheiben 2.

Jedes der Druckwerk 6 bis 9 ist. vorzugsweise für den feuchtmittellosen F achdruck unter Verwendung von sog. UV-Druckfarben eingerichtet und hat vorzugsweise keine Einrichtung um eine farbzonenbreite Druckfarbendicke einzustellen.

Jedes der Druckwerke 6 bis 9 weist eine linke- 21 und eine rechte Seitenwand 22 auf, deren oberes und unteres Ende jeweils mit einer oberen- 23 bzw. unteren Querplatte 24 zu einem Rahmen 26 verschraubt sind. Die Druckwerke 6 bis 9 sind je nach gewünschter Anzahl der Farbigkeit, - in Produktionsrichtung gesehen - , dicht bei dicht nebenaneinander aneinander anreihbar. D.h. bei gewünschtem Zweifarbendruck sind zwei Druckwerke 6,7 , bei Vierfarbendruck vier Druckwerke 6 bis 9 aneinandergereiht.

Ein Abstand a ,- z.B. 100 mm -, der Druckstellen 27 bis 29 und 31 jeweils zweier unmittelbar benachbarten Druckwerke 6/7 (27,28) bzw. Druckwerke 7/8 (28,29) bzw. Druckwerke 8/9 (29,31) ist erfindungsgemäß jeweils kleiner als ein Durchmesser b ,- z.B. 120 mm -, der zu bedruckenden Scheiben 2. Hierdurch wird gewährleistet, daß die Scheiben 2 während ihrer Bewegung durch die Druckwerke 6 bis 9 immer mindestens in einer Druckstellen 27 bis 29,31 fest eingespannt sind und sich so nicht unkontrolliert in passerschädlicher Weise bewegen können. Sie werden so praktisch schlupflos durch die Druckwerke 6 bis 9 transportiert und bedruckt. Jedes der Druckwerke 6 bis 9 besteht aus dem Rahmen 26 in dem, - in Farbfluß- und vertikaler Richtung gesehen - , gelagert sind: ein Farbkasten 32 mit vorzugsweise einer negativen Arbeitsrakel 33, eine Rasterwalze 34 an welche die Arbeitsrakel 33 negativ angestellt ist, eine Farbübertragungswalze 36, eine, eine vorzugsweise zum feuchtmittellosen Drucken geeignete Druckplatte, - z.B. eine sog. " wasserlose TORAY®-Druckplatte" - , tragende Druckformträgerwalze 37, eine ein Drucktuch tragende Gummituchträgerwalze 38 und eine einen Gummimantel aufweisende Gegendruckwalze 39. Die Walzen 34 bis 39 haben im druckfertigen Zustand alle den gleichen Durchmesser. Die Rasterwalze 34 kann jedoch auch den doppelten wie auch den halben Durchmesser der anderen Walzen 36 bis 39 aufweisen.

Der Farbkasten 32 besteht aus einem fünfseitig geschlossenen Kasten und dient zur Aufnahme von UV-Druckfarbe, in ihn taucht die Rasterwalze 34 ein. Die Arbeitsrakel 33 schließt unten den Farbkasten 32 ab und dient zur gleichmäßigen Farbdosierung über die gesamte Länge der Rasterwalze 34, bzw. einer angepaßten Teillänge, sofern mehrere nebeneinanderliegende Ströme von Scheiben 2 bedruckt werden sollen.

Auf der Druckformträgerwalze 37 ist die Druckform in bekannter Weise, z.B. mittels Klemm- und Spannschienen, befestigt. Das Gummituch der Gummituchträgerwalze 38 ist beispielsweise auf ihn aufgeklebt.

Die Gegendruckwalze 39 ist jeweils direkt unterhalb der Gummituchträgerwalze 38 angeordnet und bildet mit ihr eine Druckstelle 27 bzw. 28 bzw. 29 bzw. 31 jeweils in Form eines einstellbaren Druckspaltes. Zur Druckabstellung kann in an sich bekannter Weise z.B. die Gegendruckwalze 39 jeweils von der Gummituchträgerwalze 38 mittels Stellexzenter 41, 42 weggeschwenkt werden. Die Stellexzenter 41, 42 sind als Exzenterbuchsen ausgeführt, die in der linken- 21 bzw. rechten Seitenwand 22 gleichzeitig verdrehbar gelagert sind. In je einer exzentrischen Bohrung der Stellexzenter 41,42 sind linker- 43 bzw. rechter Achszapfen 44 drehbar gelagert. Auf dem rechten Achszapfen 44 sind jeweils zwischen Gegendruckwalze 39 und rechtem Stellexzenter 42 ein geradeverzahntes Zahnrad 46 und auf einem aus der rechten Seitenwand 22 herausragenden Ende des rechten Achszapfens 44 ein weiteres geradeverzahntes Zahnrad 47 verdrehfest befestigt.

Die Rasterwalze 34, die Farbübertragungswalze 36, die Druckformträgerwalze 37, die Gummituchträgerwalze 38 und die Gegendruckwalze 39 sind jeweils in den seitenwänden 21,22 gelagert. Auf ihren rechten Zylinderzapfen ist jeweils zwischen Walzenkörper und rechter Seitenwand 22 drehfest ein geradeverzahntes Zahnrad 66 bis 69 und 47 befestigt. Die Zahnräder 66 bis 69 und 47 haben die gleiche Zähnezahl und bilden einen Räderzug. Der Krafteintrieb erfolgt jeweils auf das Zahnrad 47.

Durch die " dicht an dicht "- Anordnung und die kleinen Abmessungen der Druckwerke 6 bis 9 in einem Gestell 48 wäre es praktisch unmöglich an die Walzen der Druckwerke 6 bis 9 heranzukommen. Vorzugsweise sind deshalb die Druckwerke 27 bis 31 quer zur Produktionsrichtung einseitig ausfahrbar, wobei sie jeweils von ihren Antrieben 71 abgekuppelt und im Gestell 48 verbleibend soweit herausgezogen werden können, bis ihre Walzen 36 bis 39 bequem zugänglich sind.

Sämtliche Druckwerke 6 bis 9 sind also in einem gemeinsamen Gestell 48 senkrecht zur Produktionsrichtung verschieb-und verriegelbar angeordnet. Das Gestell 48 besteht aus einer oberen vorderen Platte 49, einer oberen hinteren Platte 51, einer rechten Platte 52, einer linken Platte 53, einer oberen Platte 54 und einer unteren Platte 56. Die obere Platte 54 ist ungefähr halb so breit wie die untere Platte 56. Rechte Platte 52 und linke Platte 53 haben jeweils in Höhe der Druckstellen 27 und 31 einen genügend hohen und breiten Durchbruch 57 bzw. 58 um zu bedruckende Scheiben 2 dem ersten Druckwerk 6 zuführen bzw. um bedruckte Scheiben 12 vom letzten Druckwerk 9 abführen zu können.

Das Gestell 48 ist nach vorne hin offen und die obere Platte 54 überdeckt die untere Platte 56 in der Tiefe nur zur Hälfte. Zwischen vorderer Platte 49 und hinterer Platte 51, "hängend" befestigt an der oberen Platte 54 bzw. stehend befestigt auf der unteren Platte 56, ist jeweils pro Druckwerk 6 bis 9 eine obere Führungsstange 59 bzw. eine untere Führungsstange 61 mit jeweils "schlüssellochquerschnittartigem" Querschnitt vorgesehen. Die obere Führungsstange 59 dient zur Führung eines oberen vorderen Führungsstückes 60 und eines oberen hinteren Führungsstückes 62. Die untere Führungsstange 61 dient zur Führung eines unteren vorderen Führungsstückes 63 und eines unteren hinteren Führungsstückes 64. Die Führungsstücke 62 bis 64 weisen jeweils zwei Halbschalen auf, welche den zylindrischen Teil der Führungsstangen 59 bzw. 61 umfassen. Die oberen Führungsstücke 60, 62 sind "stehend" auf der Querplatte 23, die unteren Führungsstücke 63,64 sind "hängend" an der Unterseite der unteren Querplatte 24 befestigt. Führungsstangen 58,61 und Führungsstücke 62 bis 64 bilden jeweils eine Schiebeführung, wobei die Halbschalen der Führungsstücke 62 bis 64 an den Teil der Führungsstangen 61,62 mit dem runden Querschnitt angepaßt sind.

Der Verschiebeweg der Druckwerke 6 bis 9 ist so ausgelegt, daß die Druckwerke 6 bis 9 einzeln soweit aus ihrer Arbeitsposition nach vorne gezogen werden können, daß an ihren Walzen manipuliert werden kann. Hierdurch kommt jeweils das Zahnrad 47 außer Eingriff aus einer Verzahnung eines geradeverzahnten Zahnrades 71, welches jeweils den Antrieb für die Druckwerke 6 bis 9 bildet. Das Zahnrad 47 ist halb so breit wie das Zahnrad 71. Das Zahnrad 71 ist zusammen mit einem schrägverzahnten Zahnrad 72 auf einem ersten Zapfenende 73 eines in das Gehäuse 48 hineinragenden eines Zapfens 74 drehbar gelagert. Die Zahnräder 71 und 72 sind verdrehfest miteinander verbunden. Der Zapfen 74 ist in der hinteren Platte 51 verdrehfest, jedoch horizontal entlang seiner Längsachse verschiebbar, gelagert. Ein zweites aus der hinteren Platte 51 herausragendes Zapfenende 76 mündet in einem außen an der hinteren Platte 51 befestigten Topf 77. In eine Stirnseite 78 des Topfes 77 ist eine Gewindebohrung eingebracht in die ein Gewinde einer Stellschraube 79 eingreift. Ein Ende der Stellschraube 79 ist mit der Stirnseite des Zapfenendes 76 drehbar formschlüssig verbunden. Die Teile 72 bis 79 sind Bestandteile einer Umfangsregister-Verstelleinrichtung 81, welche für jedes Druckwerk 6 bis 9 vorgesehen ist.

Zwischen Walzenzapfenenden von Farbübertragungswalze 36 und Druckformträgerwalze 37 ist an der Außenseite der rechten Seitenwand 22 ein ungleichschenkliger Verriegelungswinkel 82 befestigt. Sein kurzer Schenkel 83 weist nach oben. Ein Gewinde einer Stellschraube 84 zur Einstellung eines Seitenregisters steht mit einer Gewindebohrung in der rechten Platte 51 in Eingriff. Ein Ende der Stellschraube 84 steht mit einer vertikalen Stirnfläche des Verriegelungswinkels 82 in Berührung. Knapp oberhalb einer Stirnfläche des kurzen Schenkels 83 ist an der Innenseite der rechten Platte 51 ein Lagerungswinkel 86 mit einer Lagerbohrung angeschraubt. Am Lagerungswinkel 86 ist ein doppelarmiger Verriegelungshebel 87 schwenk- und antreibbar gelagert. Ein mit einer Rolle 85 versehenes Ende eines ersten Hebelarmes 88 des Verriegelungshebels 87 drückt im verriegelten Zustand mittels der Rolle 85 den Verriegelungswinkel 82 gegen die Stellschraube 84. Ein Ende eines zweiten Hebelarmes 89 des Verriegelungshebels 87 ist mit einem Ende einer Kolbenstange 91 eines doppeltwirkenden Pneumatikzylinders 92 schwenkbar verbunden. Der Pneumatikzylinder 92 stützt sich an der rechten Platte 51 ab. Ist eine Kolbenstange 91 des Pneumatikzylinders 92 ausgefahren so wird über die Rolle 85 jeweils das Druckwerk 6 bis 9 an der hinteren Platte 51 registerhaltig verriegelt. Ist die Kolbenstange 91 eingefahren, so ist der Verriegelungshebel 87 so verschwenkt, daß die Rolle 85 den Schenkel 83 freigegeben hat und so jeweils das wahlweise entriegelte Druckwerk 6 bis 9 freigegeben ist und herausgezogen werden kann.

Die schrägverzahnten Zahnräder 72 der Druckwerke 6 bis 9 stehen immer in Eingriff. Der Krafteintrieb in die Druckeinrichtung erfolgt beispielsweise über eine Zahnriemenscheibe 93 die mit dem Zahnrad 72 des letzten Druckwerkes 9 drehfest verbunden ist. Als Antrieb ist ein drehzahlgeregelter Gleichstrommotor 94 vorgesehen, dessen mittel eines Zahnriemens auf die am Zahnrad 72 angeflanschte Zahnriemenscheibe 93 eintreibt.

Die vereinzelungseinrichtung 3 kann ähnlich wie ein Bogenanleger einer Bogen- Rotationdruckmaschine ausgeführt sein, natürlich viel kleiner. Die gestapelten zu bedruckenden Scheiben 2 werden von einem nachgeführten Stapel 14 von einem horizontal und vertikal bewegbaren Saugheber 15 im Druckrythmus abgehoben auf die Zuführeinrichtung 4,- einem Transportband- , abqelegt und zur ersten Druckstelle 27 transportiert. In den Druckstellen 27 bis 31 werden die Scheiben 2 bzw. 12 von der Gummituchträgerwalze 37 und Gegendruckwalze 39 ergriffen und durch sie während ihres Bedruckens zum nächsten Druckwerk 7 bis 9 transportiert bzw. vom letzten Druckwerk 9 auf ein Transportband der Transporteinrichtung 11 abgelegt. Während ihres Transportes auf der Zuführeinrichtung 4 werden die Scheiben 2 jeweils mittels einer nicht dargestellten Einrichtung längs- und seitenausgerichtet, so daβ sie exakt ausgerichtet und im Drucktakt in die erste Druckstelle 27 geschoben und dann weiterbefördert werden. Von dort gelangen die Scheiben 12 eingespannt in die jeweilige vorherige Druckstelle 27 bis 31 in die jeweils nächste Druckstelle 28 bis 31. Hierdurch wird gewährleistet, daβ bei der Übergabe von Druckwerk zu Druckwerk das exakte Register erhalten bleibt.

Die bedruckten Scheiben 12 werden vom Transportband bzw. Transportbändern der Transporteinrichtung 11 mittels eines drucktaktgesteuerten Saughebers 16 abgenommen und auf einen Ausgangsstapel 17 einer Ausgangsstapeleinrichtung 18 abgelegt. Auf ihrem Weg vom letzten Druckwerk 9 zum Ausgangsstapel 17 durchlaufen die mittels UV- Druckfarbe bedruckten Scheiben 12 ein Trockenstrecke eines UV- Trockners 19.

### Teileliste

- 1: Druckeinrichtung
- 2: Compact Disc
- 3: Vereinzelungseinrichtung
- 4: Zufuhreinrichtung
- 5-:
- 6: Druckwerk, erstes
- 7: Druckwerk, zweites
- 8: Druckwerk, drittes
- 9: Druckwerk, viertes
- 10-:
- 11: Transporteinrichtung
- 12: Scheibe, bedruckt
- 13: Auslage
- 14: Stapel (3)
- 15: Saugheber (3)
- 16: Saugheber
- 17: Ausgangsstapel (13)
- 18: Ausgangsstapeleinrichtg.
- 19: UV- Trockner
- 20:
- 21: Seitenwand, linke
- 22: Seitenwand, rechte
- 23: Querplatte, obere
- 24: Querplatte, untere
- 25-:
- 26: Rahmen
- 27: Druckstelle, erste
- 28: Druckstelle, zweite
- 29: Druckstelle, dritte
- 30-:
- 31: Druckstelle, vierte
- 32: Farbkasten
- 33: Arbeitsrakel
- 34: Rasterwalze
- 36: Farbübertragungswalze
- 37: Druckformträgerwalze
- 38: Gummituchträgerwalze
- 39: Gegendruckwalze
- 40-:
- 41: Stellexenter
- 42: Stellexzenter
- 43: Achszapfen, Linker
- 44: Achszapfen, rechter
- 45-:
- 46: Zahnrad (39)
- 47: Zahnrad (39)
- 48: Gestell
- 49: Platte, vordere oben
- 50: Platte, vordere unten
- 51: Platte, hintere
- 52: Platte, rechte
- 53: Platte, linke
- 54: Platte, obere
- 55-:
- 56: Platte, untere
- 57: Durchbruch (52)
- 58: Durchbruch (53)
- 59: Führungsstange, obere
- 60+: Führungsstück, oberes, vorne
- 61: Führungsstange, untere
- 62: Führungsstück, oberes, hinten
- 63: Führungsstück, vorderes, unten
- 64: Führungsstück, hinteres, unten
- 65-:
- 66: Zahnrad (34)
- 67: Zahnrad (36)
- 68: Zahnrad (37)
- 69: Zahnrad (38)
- 70:
- 71: Zahnrad
- 72: Zahnrad
- 73: Zapfenende (74)
- 74: Zapfen
- 75-:
- 76: Zapfenende (74)
- 77: Topf
- 78: Stirnseite (77)
- 79: Stellschraube
- 80-:
- 81: Umfangsregisterverstelleinrichtung
- 82: Verriegelungswinkel
- 83: Schenkel, kurzer (82)
- 84: Stellschraube
- 85: Rolle
- 86: Lagerungswinkel
- 87: Verriegelungshebel
- 88: Hebelarm, erster (87)
- 89: Hebelarm, zweiter (82)
- 90-:
- 91: Kolbenstange
- 92: Pneumatikzylinder
- 93: Zwischenzahnrad
- 94: Gleichstrommotor
- a: Abstand der Druckstellen
- b: Länge bzw. Durchmesser des Druckträgers

## Patentansprüche

1. Druckeinrichtung zum Bedrucken von vereinzelten flachen Druckträgern in Form von Compact- Discs (CDs) mit einem Durchmesser (b) im Mehrfarben- Druck mit einer Zuführeinrichtung (4) für die zu bedruckenden Druckträger (2), einer Mehrzahl von, - in Produktionsrichtung gesehen-, hintereinander angeordneten Druckwerken (6 bis 9) deren Druckstellen ( 27/28, 28/29, 29/31) jeweils einen Abstand (a) von einander haben und einer Auslageeinrichtung (13 ) für bedruckte Druckträger (12), dadurch gekennzeichnet, daβ jeweils der Abstand (a) zweier Druckstellen ( 27/28, 28/29, 29/31 ) zweier unmittelbar benachbarter Druckwerke (6/7, 7/8, 8/9 ) kleiner ist als der Durchmesser ( b ) der zu bedruckenden Druckträger ( 2 ).

2. Druckeinrichtung nach Anspruch 1, dadurch gekennzeichnet, daβ die Druckwerke (6 bis 9) mit einem Kurzfarbwerk (32,33,34) mit einer Rasterwalze (34) und einer mit ihr zusammenwirkenden Farbübertragungswalze (36) versehen sind.

3. Druckeinrichtung nach Ansprüchen 1 bis 2, dadurch gekennzeichnet, daβ die Rasterwalze (34) in einen Farbkasten (32) eintaucht, der mit einer an die Rasterwalze (34) negativ angestellten Arbeitsrakel (33) versehen ist.

4. Druckeinrichtung nach Ansprüchen 1 bis 3, dadurch gekennzeichnet, daβ Gegendruckwalzen (39) mit einem elastischen Kunststoffmantel vorgesehen sind.

5. Druckeinrichtung nach Ansprüchen 1 bis 4, dadurch gekennzeichnet, daβ mindestens ab dem zweiten Druckwerk (7 bis 9) für jedes Druckwerk (7 bis 9 ) eine Vorrichtung zur Einstellung des Seitenregisters (82,83,84) vorgesehen ist.

6. Druckeinrichtung nach Ansprüchen 1 bis 5, dadurch gekennzeichnet, daβ mindestens ab dem zweiten Druckwerk (7 bis 9) für jedes Druckwerk (7 bis 9) eine Vorrichtung zur Einrichtung des Umfangsregisters (71,72,73,74,77,79) vorgesehen ist.

7. Druckeinrichtung nach Ansprüchen 1 bis 6, dadurch gekennzeichnet, daβ alle Druckwerke (6 bis 9) in einem gemeinsamen Rahmen (26) angeordnet sind.

8. Druckeinrichtung nach Ansprüchen 1 bis 7, dadurch gekennzeichnet, daβ alle Druckwerke (6 bis 9) quer zur Produktionsrichtung verschiebbar angeordnet sind.

9. Druckeinrichtung nach Ansprüchen 1 bis 8, dadurch gekennzeichnet, daβ alle Druckwerke (6 bis 9) gegen Bewegung quer zur Produktionsrichtung am Rahmen (26) lösbar verriegelt sind.

10. Druckeinrichtung nach Ansprüchen 1 bis 9, dadurch gekennzeichnet, daβ alle Druckwerke (6 bis 9) mittels rahmenfester oberer- (59,60,62) und unterer Führung (61,63,64) im Rahmen (26) quer zur Produktionsrichtung verschiebbar angeordnet sind .

## Claims

1. Printer for printing individually separated flat substrates in the form of compact discs (CDs) with a diameter (b) in multi-colour printing, having a feeding device (4) for the substrates (2) to be printed, a plurality of printing units (6 to 9), arranged one behind the other - seen in the direction of production -, the printing points (27/28, 28/29, 29/31) of which are respectively at a distance (a) from one another, and having a delivery device (13) for printed substrates (12), characterized in that the distance (a) between two printing points (27/28, 28/29, 29/31) of two directly neighbouring printing units (6/7, 7/8, 8/9) is less in each case than the diameter (b) of the printing substrates (2) to be printed.

2. Printer according to Claim 1, characterized in that the printing units (6 to 9) are provided with a short inking unit (32, 33, 34) with an engraved roller (34) and an ink-transfer roller (36) interacting with the latter.

3. Printer according to Claims 1 to 2 [sic], characterized in that the engraved roller (34) dips into an ink duct (32), which is provided with a working doctor blade (33) negatively brought into contact with the engraved roller (34).

4. Printer according to Claims 1 to 3, characterized in that back-pressure rollers (39) with a flexible plastic jacket are provided.

5. Printer according to Claims 1 to 4, characterized in that, at least from the second printing unit (7 to 9), a device for setting the side register (82, 83, 84) is provided for each printing unit (7 to 9).

6. Printer according to Claims 1 to 5, characterized in that, at least from the second printing unit (7 to 9), a device for setting up the circumferential register (71, 72, 73, 74, 77, 79) is provided for each printing unit (7 to 9).

7. Printer according to Claims 1 to 6, characterized in that all the printing units (6 to 9) are arranged in a common frame (26).

8. Printer according to Claims 1 to 7, characterized in that all the printing units (6 to 9) are arranged such that they can be displaced transversely with respect to the direction of production.

9. Printer according to Claims 1 to 8, characterized in that all the printing units (6 to 9) are releasably locked on the frame (26) against movement transversely with respect to the direction of production.

10. Printer according to Claims 1 to 9, characterized in that all the printing units (6 to 9) are arranged such that they can be displaced transversely with respect to the direction of production in the frame (26) by means of an upper guide (59, 60, 62) and a lower guide (61, 63, 64) fixed to the frame.

## Revendications

1. Dispositif d'impression pour l'impression en plusieurs couleurs de supports d'impression plats individuels sous forme de disques compacts (CD) de diamètre (b), comportant un dispositif d'amenée (4) pour les supports d'impression (2) à imprimer, plusieurs unités d'impression (6 à 9) qui sont agencées les unes derrière les autres dans le sens de production et dont les lieux d'impression (27/28, 28/29, 29/31) sont espacés à chaque fois d'une distance (a), et un dispositif de réception (13) pour des supports d'impression imprimés (12), caractérisé en ce que, à chaque fois, la distance (a) entre deux lieux d'impression (27/28, 28/29, 29/31) de deux unités d'impression (6/7, 7/8, 8/9) voisines est inférieure au diamètre (b) des supports d'impression (2) à imprimer.

2. Dispositif d'impression selon la revendication 1, caractérisé en ce que les unités d'impression (6 à 9) sont munies d'un dispositif d'encrage court (32, 33, 34) avec un rouleau à trame (34) et un rouleau de transfert d'encre (36) coopérant avec celui-ci.

3. Dispositif d'impression selon les revendications 1 à 2, caractérisé en ce que le rouleau à trame (34) plonge dans un encrier (32) qui est munie d'une racle (33) placée à contre-sens par rapport au rouleau à trame (34).

4. Dispositif d'impression selon les revendications 1 à 3, caractérisé en ce qu'il est prévu un rouleau de contre-pression (39) avec une enveloppe plastique élastique.

5. Dispositif d'impression selon les revendications 1 à 4, caractérisé en ce qu'il est prévu au moins à partir de la deuxième unité d'impression (7 à 9), pour chaque unité d'impression (7 à 9), un dispositif pour le réglage du repérage latéral (82, 83, 84).

6. Dispositif d'impression selon les revendications 1 à 5, caractérisé en ce qu'il est prévu au moins à partir de la deuxième unité d'impression (7 à 9), pour chaque unité d'impression (7 à 9), un dispositif pour le réglage du repérage circonférentiel (71, 72, 73, 74, 77, 79).

7. Dispositif d'impression selon les revendications 1 à 6, caractérisé en ce que toutes les unités d'impression (6 à 9) sont agencées dans un châssis (26) commun.

8. Dispositif d'impression selon les revendications 1 à 7, caractérisé en ce que toutes les unités d'impression (6 à 9) sont agencées de manière à pouvoir être déplacées transversalement par rapport au sens de production.

9. Dispositif d'impression selon les revendications 1 à 8, caractérisé en ce que toutes les unités d'impression (6 à 9) sont bloquées, de manière toutefois à pouvoir être débloquées, sur le châssis (26) contre tout déplacement transversal par rapport au sens de production.

10. Dispositif d'impression selon les revendications 1 à 9, caractérisé en ce que toutes les unités d'impression (6 à 9) sont agencées dans le châssis (26) de manière à pouvoir être déplacées transversalement par rapport au sens de production au moyen de guidages supérieurs (59, 60, 62) et inférieurs (61, 63, 64) fixés au châssis.
